# EUROPÄISCHE PATENTSCHRIFT

(11) **EP 3 117 058 B1**
(45) Veröffentlichungstag und Bekanntmachung des Hinweises auf die Patenterteilung: **13.06.2018**
(21) Anmeldenummer: 15714400.7
(22) Anmeldetag: 09.03.2015
(51) Int. Cl.: E05B 77/26, E05B 17/10

(54) **KRAFTFAHRZEUGTÜRSCHLOSS MIT KINDERSICHERUNG**
MOTOR VEHICLE DOOR LOCK WITH CHILD LOCK
SERRURE DE PORTIÈRE DE VÉHICULE AUTOMOBILE AVEC SÉCURITÉ ENFANT

(30) Priorität: 14.03.2014 DE 102014003505
(43) Veröffentlichungstag der Anmeldung: 18.01.2017
(73) Patentinhaber: Kiekert AG, 42579 Heiligenhaus (DE)
(72) Erfinder: BENDEL, Thorsten, 46149 Oberhausen (DE)
(86) Internationale Anmeldenummer: PCT/DE2015/100092
(87) Internationale Veröffentlichungsnummer: WO 2015/135530

(56) Entgegenhaltungen:
- EP-A2- 1 277 901
- WO-A1-2004/113654
- DE-A1- 4 023 822
- DE-U1-202008 005 174
- DE-U1-202010 009 995
- US-A1- 2005 216 133

## Beschreibung

Die Erfindung betrifft ein Kraftfahrzeugtürschloss mit einem in der Kraftfahrzeugtür in einem Schlossgehäuse untergebrachten Schloss mit Innenbetätigungshebel und einer zugeordneten, bei offener Kraftfahrzeugtür betätigbaren Kindersicherung mit Kindersicherungshebel oder Betätigungswelle und Betätigungsknopf, die von der Stirnseite der Kraftfahrzeugtür oder von der Fahrertür her zu händeln sind und am freien Ende die Sicherung für den Innenbetätigungshebel aufweisen.

Als Kindersicherung im Kraftfahrzeug bezeichnet man Sperrvorrichtungen, die ein Öffnen der hinteren Kraftfahrzeugtüren von innen her verhindern. In der Regel besteht die Kindersicherung aus einem kleinen Schalter auf dem Türrand bzw. auf der Stirnseite der Kraftfahrzeugtür, der nicht betätigt werden kann, wenn die Kraftfahrzeugtür geschlossen ist. Ist dieser kleine Schalter betätigt worden, kann die Kraftfahrzeugtür nur von außen geöffnet werden. Bekannt sind auch Kindersicherungen im Kraftfahrzeug, die mit dem hinteren elektrischen Fensterheber verbunden sind. Eine allgemeine Ausführung der Kraftfahrzeugtür mit Kindersicherung ist der DE 88 09 256.9 GM zu entnehmen. Bei dieser bekannten Kindersicherung ist der Betätigungsknopf von der Stirnseite der Kraftfahrzeugtür her mit einem Schlüssel zu betätigen, so dass die am freien Ende liegende Sicherung sicher auf den Innenbetätigungshebel geschoben werden kann, so dass dann die Kraftfahrzeugtür von innen her nicht mehr geöffnet werden kann. Über die Position, die die Kindersicherung innehat, kann sich der Fahrer oder ein anderer Erwachsener aber nur informieren, wenn er die hintere Kraftfahrzeugtür öffnet. Bei ungünstigen Lichtverhältnissen, beispielsweise in der Nacht oder auch in einer Garage ist die jeweilige Position der Kindersicherung aber nicht ohne weiteres zu ermitteln.

EP 1 277 901 A2 bildet die Basis für den Oberbegriff des Anspruchs 1. Dieses Dokument beschreibt ein Kraftfahrzeugtürschloss in einer ersten und zweiten Ausführungsform. Bei der ersten Ausführungsform weist das Kraftfahrzeugtürschloss ein in der Kraftfahrzeugtür in einem Schlossgehäuse untergebrachtes Schloss mit Innenbetätigungshebel und einer zugeordneten, bei offener Kraftfahrzeugtür betätigbaren Kindersicherung mit einem Kindersicherungshebel auf, der von der Stirnseite der Kraftfahrzeugtür her zu händeln ist. Der Kindersicherungshebel ist lumineszent und unterhalb des Einlaufmauls der Drehfalle des Schlosses am Rand der Stirnseite der Kraftfahrzeugtür angeordnet. Bei der zweiten Ausführungsform weist das Kraftfahrzeugtürschloss ein in der Kraftfahrzeugtür in einem Schlossgehäuse untergebrachtes Schloss mit Innenbetätigungshebel und einer zugeordneten, bei offener Kraftfahrzeugtür betätigbaren Kindersicherung mit einem Betätigungsknopf auf, der von der Stirnseite der Kraftfahrzeugtür her zu händeln ist. Der Betätigungsknopf ist lumineszent und oberhalb des Einlaufmauls der Drehfalle des Schlosses in der Stirnseite der Kraftfahrzeugtür angeordnet.

US 2005 0 216 133 A1 beschreibt ein Kraftfahrzeugtürschloss mit einer Kindersicherung und einer Schaltkennzeichnungsleuchte, über die die Sicherungsstellung der Kindersicherung lichttechnisch anzeigbar ist. Bei diesem bekannten Kraftfahrzeugtürschloss ist die Schaltkennzeichnungsleuchte auf der Innenseite der hinteren Fahrzeugtür am unteren Rand der Fensteröffnung angeordnet.

WO 2004 113 654 A1 beschreibt ein Kraftfahrzeugtürschloss mit einer Warnleuchte, die leuchtet, wenn ein Türgriff der Kraftfahrzeugtür betätigt wird oder die Kraftfahrzeugtür geöffnet ist. Bei diesem bekannten Kraftfahrzeugtürschloss ist die Warnleuchte in dem Einlaufmaul der Drehfalle des Schlosses in der Stirnseite der Kraftfahrzeugtür angeordnet und dient dazu, dem nachfolgenden Verkehr die geöffnete Kraftfahrzeugtür anzuzeigen.

Vor diesem Hintergrund schlägt die Erfindung den Gegenstand des unabhängigen Anspruchs vor. Vorteilhafte Ausführungsformen der Erfindung sind in den abhängigen Ansprüchen beschrieben.

Die Erfindung schlägt ein Kraftfahrzeugtürschloss vor, mit einem in der Kraftfahrzeugtür in einem Schlossgehäuse untergebrachten Schloss mit Innenbetätigungshebel und einer zugeordneten, bei offener Kraftfahrzeugtür betätigbaren Kindersicherung mit Kindersicherungshebel oder Betätigungswelle und Betätigungsknopf, die von der Stirnseite der Kraftfahrzeugtür oder von der Fahrertür her zu händeln sind und am freien Ende die Sicherung für den Innenbetätigungshebel aufweisen. Die Kindersicherung weist eine ins Schloss integrierte Schaltkennzeichnungsleuchte auf, über die die Sicherungsstellung und/oder oder auch gegebenenfalls die Freistellung lichttechnisch anzeigbar ist. Dabei ist erfindungsgemäß vorgesehen, dass die Schaltkennzeichnungsleuchte in das Einlaufmaul der Drehfalle des Schlosses integriert ist. Mit einer derartigen Ausführung einer Kindersicherung ist es für den Fahrer des Kraftfahrzeuges aber auch für einen anderen Erwachsenen oder auch das Kind selbst leicht erkennbar, ob die Kindersicherung aktiv geschaltet ist oder aber sich "außer Betrieb" befindet. Vorteilhaft ist dabei, dass die Schaltkennzeichnungsleuchte praktisch und dicht an der eigentlichen Kindersicherung auf der Stirnseite der Kraftfahrzeugtür angebracht ist, so dass der die Sicherung Betätigende auch beim Betätigen sofort erkennen kann, ob er die Kindersicherung aktiv geschaltet hat oder nicht. Es ist also gleichzeitig eine Betätigungsüberprüfung möglich, und das eben auch bei ungünstigen Lichtverhältnissen, so dass insgesamt eine deutliche Erhöhung der Betriebssicherheit eines derartigen Kraftfahrzeuges mit der erfindungsgemäßen Lösung erreichbar ist.

Nach der Erfindung ist vorgesehen, dass die Schaltkennzeichnungsleuchte in das Einlaufmaul der Drehfalle des Schlosses integriert ist. Das Einlaufmaul der Drehfalle des Schlosses ist in aller Regel etwa auf der halben Höhe der Kraftfahrzeugtür vorgesehen, so dass schon diese Position eine leichte und sichere Erkennung der Stellung der Kindersicherung sicherstellt. Durch die Integrierung oder Anordnung der Schaltkennzeichnungsleuchte im Bereich des Einlaufmauls entfallen auch aufwendige, zusätzlich zur Integration oder Platzierung der Kindersicherung notwendige Arbeiten, wie beispielsweise für Kabel und Ähnliches, weil von dort aus das Innere der Kraftfahrzeugtür leicht erreichbar ist, wo die noch benötigten Kabel verlegt sind bzw. verlegt werden können.

Nach einer zweckmäßigen Ausführung ist die Schaltkennzeichnungsleuchte als Leuchtdiode ausgebildet.

Ein Vorteil ergibt sich durch die Anordnung des Leuchtmittels, bzw. der Schaltkennzeichnungsleuchte, unmittelbar im Seitentürschloss, nämlich der, dass im Schloss eine Stromversorgung bereits vorhanden ist. Eine aufwendige Integration in die Seitentür ist nicht notwendig, die Schaltkennzeichnungsleuchte kann unmittelbar Bestandteil des Seitentürschlosses sein. Daraus ergibt sich ein weiterer erfindungsgemäßer Vorteil. Das Schaltmittel zur Aktivierung bzw. Deaktivierung kann ebenfalls im Seitentürschloss vorhanden sein. Dies ist besonders leicht zu realisieren, da lediglich eine Position der Kindersicherung abgefragt oder detektiert werden muss. Der Betätigungsknopf selbst kann auch das Schaltmittel umfassen.

Die Leuchtdiode oder aber auch die zwei oder mehreren Leuchtdioden zeichnen sich durch einen geringen Energieverbrauch aus. Darüber hinaus ist von Vorteil, dass man derartige Hochleistungs-LEDs nach einem wählbaren Schema anordnen und somit je nach Zweckmäßigkeit mit einer gewissen Aussage positionieren kann. Im vorliegenden Fall soll angezeigt werden, ob die Kindersicherung aktiv geschaltet ist oder nicht. Von daher ist es zweckmäßig, die Hochleistungs-LEDs beispielsweise punktförmig bzw. einen Punkt ergebend anzuordnen.

Eine weitere zweckmäßige Ausbildung sieht vor, dass der Schaltkennzeichnungsleuchte oder dem Schloss allgemein ein Lichtsensor zugeordnet und schaltungstechnisch mit der Schaltkennzeichnungsleuchte verbunden ist. Bei Anwesenheit eines solchen Sensors kann die Farbe zweckmäßigerweise beispielsweise in rot und grün für gesichert oder ungesichert verwendet werden, wobei natürlich auch die Möglichkeit gegeben ist, entsprechend farbige LEDs einzusetzen.

Zweckmäßigerweise sollten die Leuchtdioden dem Betätigungsknopf zugeordnet werden, wobei dann die Möglichkeit besteht, zur Sicherung der Leuchtdioden dem Betätigungsknopf, in dem oder auf dem die Leuchtdioden verteilt angeordnet sind, eine aufsetzbare, aus durchscheinendem Material bestehenden Abdeckung zuzuordnen. Damit ist gleichzeitig auch noch der Vorteil verbunden, dass der Betätigungsschlitz im Betätigungsknopf einfacher zu erreichen ist, weil dieser Betätigungsschlitz dann auch in der Abdeckung ausgebildet ist und gegebenenfalls sogar mit leitenden Seitenstegen ausgerüstet sein kann.

Weiter vorn ist darauf hingewiesen worden, dass die Leuchtdioden zweckmäßigerweise so angeordnet werden, dass sie zusammen einen Punkt bilden. Nach einer weiteren zweckmäßigen Ausführung ist es möglich, dass die Leuchtdioden einen Kreis um das Schaltteil auf dem Betätigungsknopf bildend angeordnet sind. Auch diese besondere Anordnung unterstützt den Bediener, wenn er den Betätigungsknopf betätigen will, weil er nun auch bei Dunkelheit genau erkennen kann, wo er den Schlüssel bzw. das Betätigungsmittel in den Betätigungsschlitz einführen muss, um den Betätigungsknopf dann sicher in die nächste und gewünschte Position zu bringen.

Weiter vorn ist darauf hingewiesen worden, dass der Betätigungsknopf zweckmäßigerweise im Bereich des Einlaufmauls bzw. im Einlaufmaul positioniert wird. Um hier eine Beschädigung oder Beeinträchtigung des Betätigungsknopfes zu vermeiden, ist vorgesehen, dass der Betätigungsknopf der Kindersicherung in die Wandung des Einlaufmauls eingelassen ist. Dadurch werden Überstände vermieden, und selbst dann, wenn die Kraftfahrzeugtür zugeschlagen wird und der Schlossbügel das Einlaufmaul passiert, kann keine Beschädigung des Betätigungsknopfes und damit der Kindersicherung eintreten.

Ist kein Sensor vorhanden oder soll darauf verzichtet werden und will man keine Umschaltung der Leuchtdioden einsetzen, ist es von Vorteil, wenn die Leuchtdioden einen grünen Kreis und einen roten Zweitkreis bildend angeordnet und getrennt versorgungstechnisch ansprechbar ausgebildet sind. Dadurch kann entweder der grüne Kreis oder der rote Zweitkreis schaltungstechnisch angesprochen werden, wenn der Betätigungsknopf in die entsprechende Position gebracht bzw. gedreht wird.

Da wie weiter vorne erwähnt die Schaltkennzeichnungsleuchte bzw. deren Leuchtdioden auch zur Beleuchtung der Kindersicherung allgemein mit eingesetzt werden soll, ist es vorteilhaft, wenn die Leuchtdioden auf weißes Licht umschaltbar ausgebildet sind, also dann, wenn die Kindersicherung als solche gar nicht aktiviert ist. Auf diese Art und Weise erfolgt eine Beleuchtung des Schlossbereiches mit der Kindersicherung, aber auch weiterer Teile des Schlosses, also beispielsweise der Notverriegelung.

Entweder zur elektrischen Versorgung ergänzend oder auch nur ist die Möglichkeit gegeben, die Schaltkennzeichnungsleuchte mit selbst leuchtenden bzw. Fremdlicht reflektierenden Elementen zu bilden, weil dann eben auch ohne Fremdenergie das Kraftfahrzeugtürschloss bzw. die Kindersicherung so beleuchtet werden kann, dass ohne weiteres auch bei Dunkelheit erkannt werden kann, in welcher Schaltposition sich die Kindersicherung befindet.

Selbstverständlich ist auch die Möglichkeit gegeben, den Kindersicherungshebel soweit er sichtbar ist, lichtführend auszubilden. Hierzu ist vorgesehen, dass die Schaltkennzeichnungsleuchte den freien Teil eines Kindersicherungshebels bedeckend ausgebildet ist. Auch hier ist eine Stromversorgung problemlos sicherzustellen, sodass auch dann, wenn beispielsweise ein Betätigungsstopfen oder eine geeignete Schaltung nicht vorhanden ist, anhand des eigentlichen Kindersicherungshebels festgestellt werden kann, welche Position dieses Bauteil gerade eingenommen hat.

In der Regel reicht es aus, wenn die Kindersicherung dort lichttechnisch gesondert versorgt wird, wo sie in der Kraftfahrzeugtür, also der hinteren Kraftfahrzeugtür, untergebracht ist. Es kann aber zweckmäßig sein, dass der Fahrer als solcher schon während der Fahrt erkennen sollte, in welcher Position sich die Kindersicherung befindet, was dann möglich ist, wenn die Schaltkennzeichnungsleuchte mit einer Anzeige an der Fahrertür, dem Armaturenbrett und/oder der hinteren Kraftfahrzeugtür schalt- und lichttechnisch verbunden ist. Es wird also an verschiedenen Stellen im Inneren des Kraftfahrzeuges angezeigt, ob die Kindersicherung aktiviert ist oder nicht, so dass der Fahrer im Zwangsfalle noch ausreichend schnell reagieren und sein Fahrzeug anhalten kann, um die Kindersicherung zu aktvieren.

Die Erfindung zeichnet sich dadurch aus, dass die Möglichkeit geschaffen ist, die an sich bekannte Kindersicherung dadurch zu optimieren, dass sie bei Bedarf auch unter ungünstigen Lichtverhältnissen entweder betätigt oder überprüft werden kann, so dass eine optimale Sicherheit für dieses wichtige Bauelement im Kraftfahrzeug gegeben ist. Die der Kindersicherung zugeordnete Schaltkennzeichnungsleuchte beleuchtet beispielsweise den der Betätigungswelle zugeordneten Betätigungsknopf, so dass dessen Position auch bei ungünstigen Lichtverhältnissen genau überprüft werden kann, gleichzeitig unter Verbesserung der Handhabung. Aufgrund der Schaltkennzeichnungsleuchte wird der Bereich des Betätgungsschlitzes des Betätigungsknopfes gut sichtbar, und der Betätiger kann das Schaltelement sicher einführen und auch wieder entnehmen, ohne dass er eine besondere Beleuchtung bzw. Lampe in Anspruch nehmen muss. Es ergibt sich somit eine Erhöhung der Betätigungssicherheit, aber auch des Komforts, so dass dieses wichtige Bauelement nun eine optimierte Wirkung entfalten kann.

Weitere Einzelheiten und Vorteile des Erfindungsgegenstandes ergeben sich aus der nachfolgenden Beschreibung der zugehörigen Zeichnung, in der ein bevorzugtes Ausführungsbeispiel mit den dazu notwendigen Einzelheiten und Einzelteilen dargestellt ist. Es zeigen:
- FIG. 1: eine geöffnete Kraftfahrzeugtür, und zwar eine hintere Kraftfahrzeugtür,
- FIG. 2: eine Draufsicht auf ein Schloss einer Kraftfahrzeugtür mit Einlaufmaul,
- FIG. 3: einen Schnitt mit Ansicht der exzentrischen Sicherung und des Innenbetätigungshebels, und
- FIG. 4: eine Seitenansicht der Kindersicherung mit Betätigungswelle und Betätigungsknopf.

In FIG. 1 ist eine Kraftfahrzeugtür 1 wiedergegeben, und zwar im geöffneten Zustand, wobei es sich um die hintere Kraftfahrzeugtür 1 handelt. Erkennbar ist das Schlossgehäuse 2, das in diese Kraftfahrzeugtür 1 integriert ist und das ein Schloss 3 aufnimmt. Von diesem ist nur der Bereich des Einlaufmauls 4 erkennbar, woraus auch deutlich wird, dass es sich hier um die Stirnseite 5 der Kraftfahrzeugtür 1 handelt. In dieses Schlossgehäuse 2 bzw. das Schloss 3 ist eine Kindersicherung 6 integriert, von der aber nur die Schaltkennzeichnungsleuchte 15 erkennbar ist, die hier dem Betätigungsknopf 8 der Kindersicherung 6 zugeordnet ist.

Mit 24 und 25 sind die Halteschrauben bezeichnet, mit denen das Schlossgehäuse 2 in der Kraftfahrzeugtür 1 festgelegt ist. Mit 18 und 19 sind die Lichtstrahlen der Schaltkennzeichnungsleuchte bezeichnet, über die deutlich gemacht wird, dass über diese Schaltkennzeichnungsleuchte 15 die Schaltstellung der Kindersicherung 6 gut sichtbar gemacht werden kann. Die jeweilige Schaltposition wird zusätzlich durch eine Anzeige 29, hier im oberen Bereich der Kraftfahrzeugtür 1, kenntlich gemacht, was aber nur zusätzlich vorgesehen ist. Wichtig ist die Schaltkennzeichnungsleuchte 15 im Bereich des Einlaufmauls 4 des Schlosses 3, weil das Einlaufmaul, was weiter hinten noch erläutert wird, dadurch auch bei ungünstigen Lichtverhältnissen leicht erkennbar wird und erkennbar wird, welche Schaltposition die Kindersicherung 6 gerade aufweist.

FIG. 2 zeigt den vergrößerten Bereich des Einlaufmauls 4, wobei erkennbar ist, das die Kindersicherung 6 bzw. deren Betätigungsknopf 8 in die Wandung 12 des Einlaufmauls 4 integriert ist bzw. dort so untergebracht ist, dass eine Beschädigung durch andere Bauteile des Schlosses 3 nicht zu befürchten ist. Auf dem Betätigungsknopf ist - hier erkennbar - die Schaltkennzeichnungsleuchte 15 untergebracht. Diese Schaltkennzeichnungsleuchte 15 besteht aus einer ganzen Reihe von Lichtleuchtdioden 16, 17, die hier einen ersten Kreis 22 und einen Zweitkreis 23 bildend auf dem Betätigungsknopf 8 angeordnet sind. Der erste Kreis 22 wird angesprochen, wenn sich die Kindersicherung 6 in der aktiven Position befindet, und zwar beispielsweise in grüner Farbe, während über den bei nicht aktivierter Kindersicherung 6 angesprochene Zweitkreis 23 verdeutlicht wird, und zwar durch seine rote Farbe, dass die Kindersicherung 6 nicht aktiviert ist.

Etwas schlechter zu erkennen ist, dass mittig des Betätigungsknopfes 8 der Betätigungsschlitz 14 angeordnet ist, in den das Betätigungselement eingeführt werden muss, um die Kindersicherung 6 beispielsweise von der nicht-aktiven in die aktive Stellung zu verschwenken, oder umgekehrt.

FIG. 3 zeigt das andere Ende der Kindersicherung 6, und zwar das auf der Betätigungswelle 7 an deren freien Ende 9 angeordnete Sicherungsbauteil 11, das die Form eines Exzenters aufweist. Erkennbar ist, dass über diesen Exzenter bzw. die Sicherung 11 der Innenbetätigungshebel 10 blockiert werden kann. Der Innenbetätigungshebel 10 wird um die Schwenkachse 28 bewegt, wenn von der Innenseite der Kraftfahrzeugtür 1 her die Kraftfahrzeugtür 1 geöffnet werden soll. Ist die Kindersicherung 6 bzw. deren Sicherung 11 aktiviert, also so gedreht, dass der Exzenter 11 auf dem Ende des Innenbetätigungshebels 10 aufliegt, ist der Innenbetätigungshebel 10 wirksam gesperrt und die Kraftfahrzeugtür 1 kann nur von außen her geöffnet werden.

Aus FIG. 4 ist erkennbar, dass die Kindersicherung 6 hier in der dargestellten Ausführungsform aus der Betätigungswelle 7 und dem Betätigungsknopf 8 besteht, wobei das freie Ende 9 der Betätigungswelle 7 den schon erwähnten Exzenter bzw. die Sicherung 11 aufweist.

Auf dem Betätigungsknopf 8 sind eine Reihe von Leuchtdioden 16, 17 angeordnet, die auch noch wieder durch die hier gezeigten Lichtstrahlen 18, 19 deutlich erkennbar sind. Der Betätigungsknopf 8 selber ist über eine Abdeckung 21 so gesichert, dass vorbeigleitende Bauteile des Schlosses 3 hier keine Beschädigungen hervorbringen können.

Der Betätigungsschlitz 14 im Betätigungsknopf 8 wird durch die entsprechend kreisförmig angeordneten Leuchtdioden 16, 17 auch bei ungünstigen Lichtverhältnissen für den Betätiger immer leicht erkennbar sein, so dass er mit dem hier nicht dargestellten Schaltteil sicher zu erreichen und zu betätigen ist. Mit dem Verdrehen des Betätigungsknopfes 8 über das nicht dargestellte Schaltteil kann die Kindersicherung leicht und sicher eben, wie erwähnt, auch bei schlechten Lichtverhältnissen sicher betätigt werden, wobei ihre Position durch die Anzeige 29 und weitere im Inneren des Kraftfahrzeuges angeordnete Anzeigen auch zusätzlich kenntlich gemacht werden kann.

## Patentansprüche

1. Kraftfahrzeugtürschloss mit
• einem in der Kraftfahrzeugtür (1) in einem Schlossgehäuse (2) untergebrachten Schloss (3) mit Innenbetätigungshebel (10) und einer zugeordneten, bei offener Kraftfahrzeugtür (1) betätigbaren Kindersicherung (6) mit Kindersicherungshebel oder Betätigungswelle (7) und Betätigungsknopf (8), die von der Stirnseite (5) der Kraftfahrzeugtür (1) oder von der Fahrertür her zu händeln sind und am freien Ende (9) die Sicherung (11) für den Innenbetätigungshebel (10) aufweisen,
wobei
• die Kindersicherung (6) eine ins Schloss (3) integrierte Schaltkennzeichnungsleuchte (15) aufweist, über die die Sicherungsstellung und/oder oder auch gegebenenfalls die Freistellung lichttechnisch anzeigbar ist;
**dadurch gekennzeichnet, dass**
• die Schaltkennzeichnungsleuchte (15) in das Einlaufmaul (4) der Drehfalle des Schlosses (3) integriert ist.

2. Kraftfahrzeugtürschloss nach Anspruch 1, **dadurch gekennzeichnet, dass**
• die Schaltkennzeichnungsleuchte (15) als Leuchtdiode (16, 17) ausgebildet ist.

3. Kraftfahrzeugtürschloss nach Anspruch 2, **dadurch gekennzeichnet, dass**
• die Schaltkennzeichnungsleuchte (15) als Hochleistungs-LED ausgebildet ist.

4. Kraftfahrzeugtürschloss nach einem der vorhergehenden Ansprüche, **dadurch gekennzeichnet, dass**
• der Schaltkennzeichnungsleuchte (15) oder dem Schloss (1) allgemein ein Lichtsensor (20) zugeordnet und schaltungstechnisch mit der Schaltkennzeichnungsleuchte (15) verbunden ist.

5. Kraftfahrzeugtürschloss nach einem der vorhergehenden Ansprüche, **dadurch gekennzeichnet, dass**
• der Betätigungsknopf (8), in dem oder auf dem die Leuchtdioden (16, 17) verteilt angeordnet sind, eine aufsetzbare, aus durchscheinendem Material bestehenden Abdeckung (21) aufweist.

6. Kraftfahrzeugtürschloss nach Anspruch 5, **dadurch gekennzeichnet, dass**
• die Leuchtdioden (16, 17) einen Kreis (22) um das Schaltteil (27) auf dem Betätigungsknopf (8) bildend angeordnet sind.

7. Kraftfahrzeugtürschloss nach einem der vorigen Ansprüche, **dadurch gekennzeichnet, dass**
• der Betätigungsknopf (8) in die Wandung (12) des Einlaufmauls (4) eingelassen ist.

8. Kraftfahrzeugtürschloss nach einem der vorhergehenden Ansprüche, **dadurch gekennzeichnet, dass**
• die Leuchtdioden (16, 17) einen grünen Kreis (22) und einen roten Zweitkreis (23) bildend angeordnet und getrennt versorgungstechnisch ansprechbar ausgebildet sind.

9. Kraftfahrzeugtürschloss nach einem der vorhergehenden Ansprüche, **dadurch gekennzeichnet, dass**
• die Leuchtdioden (16, 17) auf weißes Licht umschaltbar ausgebildet sind.

10. Kraftfahrzeugtürschloss nach einem der vorigen Ansprüche, **dadurch gekennzeichnet, dass**
• die Schaltkennzeichnungsleuchte (15) von selbst leuchtenden bzw. Fremdlicht reflektierenden Elementen gebildet ist.

11. Kraftfahrzeugtürschloss nach einem der vorigen Ansprüche, **dadurch gekennzeichnet, dass**
• die Schaltkennzeichnungsleuchte (15) den freien Teil eines Kindersicherungshebels bedeckend ausgebildet ist.

12. Kraftfahrzeugtürschloss nach einem der vorhergehenden Ansprüchen, **dadurch gekennzeichnet, dass**
• die Schaltkennzeichnungsleuchte (15) mit einer Anzeige (29) an der Fahrertür, dem Armaturenbrett und/oder der hinteren Kraftfahrzeugtür (1) schalt- und lichttechnisch verbunden ist.

## Claims

1. Motor vehicle door latch with
• a latch (3) housed in the motor vehicle door (1) in a latch housing (2) with an internal operating lever (10) and an assigned child lock (6) which can be operated when the motor vehicle door (1) is open, with a child lock lever or operating shaft (7) and operating button (8), which must be handled from the front side (5) of the motor vehicle door (1) or the driver's door and has the safety catch (11) for the internal operating lever (10) at the free end (9).
wherein
• the child lock (6) has a switching signal light (15) integrated into the latch (3) by means of which the securing position and/or also the free position, if applicable, can be luminously displayed;
**characterized in that**
• the switching signal light (15) is integrated into the infeed section (4) of the catch of the latch (3).

2. Motor vehicle door according to claim 1, **characterized in that**
• the switching signal light (15) is formed as a light diode (16, 17).

3. Motor vehicle door according to claim 2, **characterized in that**
• the switching signal light (15) is designed as a high-performance LED.

4. Motor vehicle door latch according to one of the previous claims, **characterized in that**,
• to the switching signal light (15) or the latch (1) generally a light sensor (20) is assigned and is connected to the switching light (15) from a switching perspective.

5. Motor vehicle door latch according to one of the previous claims, **characterized in that**,
• the operating button (8), in or on which the light diodes (16, 17) are distributed, has an attachable cover (21) consisting of translucent material.

6. Motor vehicle door latch according to claim 5, **characterized in that**
• the light diodes (16, 17) are arranged in a circular shape (22) around the switching component (27) on the operating button (8).

7. Motor vehicle door latch according to one of the previous claims, **characterized in that**,
• the operating button (8) is inserted into the wall (12) of the infeed section (4).

8. Motor vehicle door latch according to one of the previous claims, **characterized in that**,
• the light diodes (16, 17) are arranged to form a green circuit (22) and a red second circuit (23) and are implemented to be supplied separately from one another.

9. Motor vehicle door latch according to one of the previous claims, **characterized in that**,
• the light diodes (16, 17) can be switched over to white light.

10. Motor vehicle door latch according to one of the previous claims, **characterized in that**,
• the switching signal light (15) is formed of self-luminous elements or elements reflecting extraneous light.

11. Motor vehicle door latch according to one of the previous claims, **characterized in that**,
• the switching signal light (15) is formed to cover the free section of a child lock lever.

12. Motor vehicle door latch according to one of the previous claims, **characterized in that**,
• the switching signal light (15) is connected to a display (29) on the driver's door, the dashboard and/or the rear motor vehicle door (1) from a switching and lighting perspective.

## Revendications

1. Serrure de porte de voiture dotée
• d'une serrure (3) insérée dans un boîtier de serrure (2) situé dans la porte de la voiture (1) et équipée d'un lever d'actionnement intérieur (10) et d'une sécurité enfant (6) activable lorsque la porte de la voiture (1) est ouverte, et qui est équipée d'un levier pour sécurité enfant ou d'un arbre d'actionnement (7) et d'un bouton d'actionnement (8) à manipuler depuis la face avant (5) de la portière de la voiture (1) ou depuis la porte du conducteur et qui présente, sur l'extrémité libre (9), la sécurité (11) pour le levier d'actionnement intérieur (10),
à savoir que
• sécurité enfant (6) présente une lampe indiquant le mode de fonctionnement (15) intégrée dans la serrure (3) et permettant d'indiquer la position de protection et/ou, le cas échéant, l'absence de nécessité de lumière;
**caractérisée en ce que**
• la lampe indiquant le mode de fonctionnement (15) est intégrée dans l'avaloir (4) du loquet tournant de la serrure (3).

2. Serrure de portière de véhicule à moteur selon la revendication 1 **caractérisée en ce que**
• la lampe indiquant le mode de fonctionnement (15) a la forme d'un diode luminescent (16, 17).

3. Serrure de portière de véhicule à moteur selon la revendication 2
**caractérisée en ce que**
• la lampe indiquant le mode de fonctionnement (15) a la forme d'une LED ultra-puissante.

4. Serrure de porte de voiture selon une des revendications précédentes,
**caractérisée en ce qu'**
• un capteur lumineux (20) est attribué à la lampe indiquant le mode de fonctionnement (15) ou à la serrure (1) et son système d'activation est connecté à la lampe indiquant le mode de fonctionnement (15).

5. Serrure de porte de voiture selon l'une des revendications précédentes,
**caractérisée en ce que**
• le bouton d'actionnement (8), dans / sur lequel sont disposés les diodes luminescentes (16, 17) présente un couvercle (21) fait dans une matière translucide.

6. Serrure de porte de voiture selon la revendication 5, **caractérisée en ce que**
• les diodes luminescentes (16, 17) sont disposés autour du commutateur (27), sur le bouton d'actionnement (8), de manière à former un cercle (22).

7. Serrure de porte de voiture selon une des revendications précédentes,
**caractérisée en ce que**
• le bouton d'actionnement (8) est intégré dans la paroi (12) de l'avaloir (4).

8. Serrure de porte de voiture selon une des revendications précédentes,
**caractérisée en ce que**
• les diodes luminescentes (16, 17) sont disposés de manière à former un cercle vert (22) et un deuxième cercle, rouge (23), et peuvent être fonctionner séparément.

9. Serrure de porte de voiture selon une des revendications précédentes,
**caractérisée en ce que**
• les diodes luminescentes (16, 17) peuvent basculer sur une lumière blanche.

10. Serrure de porte de voiture selon une des revendications précédentes,
**caractérisée en ce que**
• la lampe indiquant le mode de fonctionnement (15) est formée d'éléments autoluminescents ou réfléchissant les lumières externes.

11. Serrure de porte de voiture selon une des revendications précédentes,
**caractérisée en ce que**
• la lampe indiquant le mode de fonctionnement (15) est formée de manière à couvrir la partie libre d'un levier de sécurité pour enfant.

12. Serrure de porte de voiture selon une des revendications précédentes,
**caractérisée en ce que**
• la lampe indiquant le mode de fonctionnement (15) est reliée, en termes d'actionnement et d'éclairage, à un écran (29) situé sur la porte du conducteur, au tableau de bord et/ou à la porte arrière de la voiture (1).
